# EUROPÄISCHE PATENTSCHRIFT

(11) **EP 3 055 473 B1**
(45) Veröffentlichungstag und Bekanntmachung des Hinweises auf die Patenterteilung: **09.06.2021**
(21) Anmeldenummer: 14781070.9
(22) Anmeldetag: 02.10.2014
(51) Int. Cl.: F25D 23/08, E05D 15/08

(54) **VERSCHLUSSANORDNUNG**
CLOSURE ARRANGEMENT
DISPOSITIF DE FERMETURE

(30) Priorität: 10.10.2013 DE 202013104589 U
(43) Veröffentlichungstag der Anmeldung: 17.08.2016
(73) Patentinhaber: REHAU AG + Co, 95111 Rehau (DE); REHAU Gesellschaft m.b.H., 2353 Guntramsdorf (AT)
(72) Erfinder: RÜCKERT, Andreas, 95111 Rehau (DE); ZIELKE, Peter, 08626 Adorf (DE); SCHMIRGER, Günther, A-2331 Vösendorf (AT)
(86) Internationale Anmeldenummer: PCT/EP2014/002679
(87) Internationale Veröffentlichungsnummer: WO 2015/051892

(56) Entgegenhaltungen:
- EP-A1- 2 042 550
- DE-A1-102008 055 840
- DE-A1-102009 016 208
- DE-U1- 29 907 856
- US-A1- 2011 126 470

## Beschreibung

Die Erfindung betrifft eine Verschlussanordnung für eine Öffnung eines Schrankmöbels, eines Kühlgerätes, eines Gebäudes und dergleichen gemäß den Merkmalen des Obergriffes des Anspruches 1.

Derartige Verschlussanordnungen sind im Stand der Technik bereits bekannt.

So offenbart die DE 102009016208 A1 eine Verschlussanordnung für Kühlgeräte. Diese Verschlussanordnung weist einen ersten und einen zweiten Deckelteil auf, von denen wenigstens ein Deckelteil bewegbar ausgeführt ist und wobei die Deckelteile im geschlossenen Zustand in einer Ebene liegen.
Bei diesem Schiebedeckelsystem ist die Führung des bewegbaren Deckelteils über Rollen realisiert, die in einer oder mehrerer Rollenbahnen laufen. Dadurch soll die Reibung beim Bewegen eines Deckelteils verringert werden und die Möglichkeit einer optimalen Abdichtung sowie eine präzise Deckelführung möglich sein.
Die Verschlussanordnungen sind so ausgelegt, dass diese manuell durch den Benutzer zu bedienen sind, indem der jeweils zu öffnende Deckelteil von Hand von einer Geschlossenstellung in eine Offenstellung bewegbar ist.

Nachteilig bei dieser Verschlussanordnung für Kühlgeräte wird gesehen, dass durch die manuelle Bewegung der Deckelteile von einer Geschlossenstellung in eine Offenstellung die in dem Kühlgerät befindlichen Waren zwar entnommen werden können, dass aber bei der Bewegung bedingt durch die verwendeten Rollen sehr hohe Verschiebekräfte für die Verschlusselemente auftreten, die es dem Nutzer erschweren, die einzelnen Deckelteile der Verschlussanordnung einfach bzw. leicht zu bewegen.

Ein weiterer Nachteil der Verschlussanordnung nach dem Stand der Technik wird darin gesehen, dass eine Verbesserung der Bewegung der Deckelteile durch die Verwendung von mit Kugellagern gelagerten Rollen die Kosten eines derartigen Kühlgerätes erhöhen, ohne dass die Verschiebekräfte für Verschlusselemente entscheidend reduziert sind.

Weiterhin nachteilig wird gesehen, dass bei längerem Gebrauch die Rollenbahnen verschmutzen können, indem Staub oder auch feinkörnige Materialien wie beispielsweise Zucker, Salz und dergleichen in diese hineinkommen und zu einer Erhöhung der Verschiebekräfte für Verschlusselemente führen bis hin zum Blockieren der Rollen.

Ebenfalls nachteilig bei den Kühlgeräten ist, dass zum Befüllen der dahinter oder darüber positionierten Regale sich das Personal auf die Verschlussanordnung stellt und diese mit einem hohem Gewicht belasten. Durch das Gewicht der Personen und der Ware auf den Verschlussanordnungen werden die Rollen sehr hohen Kräften ausgesetzt, was einerseits zu einer Beschädigung oder Beeinträchtigung der Rollen bzw. der Rollenbahnen und andererseits auch zu einer Beschädigung der Deckelteile sowie zu einer Unfallgefahr für das Personal selbst führen kann.

Eine weitere Verschlussanordnung für Schrankmöbel ist in der DE 29907856 U1 offenbart. Es wird eine Verschlussanordnung beschrieben, zur Aufnahme von Gleit- und Schiebeelementen, wie beispielsweise Jalousien, Rollläden oder Schiebetüren, in zumindest einer U-schienenförmigen Leitbahn an Möbeln mit einem am Möbelkorpus befestigbaren Basisprofil und einem mit diesem verbindbaren Abdeckprofil zur Abdeckung der Befestigung des Basisprofils am Möbelkorpus.
Diese Verschlussanordnung für gattungsgemäße Schrankmöbel soll preisgünstig hergestellt werden können, sowie auf einfache Weise an den jeweiligen Einsatzzweck anpassbar sein und somit grundsätzlich eine Option zur Aufnahme verschiedener Gleit- oder Schiebeelemente ermöglichen. Realisiert werden soll dies dadurch, dass die Gleitbahn in einem separaten Schienenelement ausgebildet ist, das lösbar in einer Ausnehmung des Basisprofils eingesetzt ist. Das Basisprofil kann dabei eine vordere und eine weitere hintere Ausnehmung aufweisen.

Nachteilig bei dieser Führungsvorrichtung für Schrankmöbel wird gesehen, dass die Bereitstellung eines Basisprofils sowie eines Abdeckprofils und eines zusätzlichen Schienenelementes zu hohen Herstellungs- und Montagekosten, sowie zu einem beträchtlichen Logistikaufwand in der Lagerhaltung führt. Dies insbesondere unter der Tatsache, dass verschiedene Schrankabmessungen in verschiedenen Dekoren mit derartigen Führungsvorrichtungen bestückt werden müssen.

Ein weiterer Nachteil wird darin gesehen, dass das Basisprofil und das diesem zugeordnete Schienenelement jeweils nur für eine definierte Breite von Gleit- und Schiebeelementen einsetzbar ist.

Diese Verschlussanordnung kann nachteiligerweise auch nur an solche Schrankmöbel montiert werden, bei denen die Gleit- und Schiebeelemente vor dem Korpus des Schrankmöbels bewegbar sind. Beim Einbau von Gleit- und Schiebeelementen wie beispielsweise Jalousien bzw. Rollläden, welche innerhalb der Korpen des Schrankmöbels bewegbar sein sollen, sind diese Verschlussanordnungen nicht einsetzbar.

Weiterhin nachteilig beim Stand der Technik wird gesehen, dass insbesondere beim Einsatz von Gleit- und Schiebeelementen wie beispielsweise Jalousien bzw. Rollläden mit der Verschlussanordnung bestimmte Umlenkelemente montiert werden müssen, in denen diese Gleit- und Schiebeelemente im Schrankinneren aufgenommen werden müssen, wie beispielsweise Führungsschnecken bzw. Winkelelemente.
Beim Einsatz der Verschlussanordnung gemäß dem Stand der Technik ist hier ein hoher Montage- und Konfektionsaufwand zu realisieren, um eine Anpassung der Führungsvorrichtung zu den entsprechenden Gleit- und Schiebeelementen sowie zum Korpus des Schrankmöbels zu realisieren. Dies betrifft sowohl das Basisprofil, als auch das Abdeckprofil sowie die separat einzusetzenden Schienenelemente und auch an den freien Enden der Führungsvorrichtung einzusetzende Endstücke.

Ebenfalls nachteilig wird gesehen, dass die Kräfte zur Verschiebung der Gleit- und Schiebeelemente in der Verschlussanordnung sehr hoch sind und bedingt durch den Abrieb der einzelnen Elemente bzw. durch Verschmutzung bedingt durch Schmiermittel in den Führungsschienen, die gleichen Nachteile aufweisen, wie die Verschlussanordnungen bei Kühlgeräten.

Die EP 2042550 A offenbart ein gleitfähiges Material, das durch Extrusion eines Rohstoffs erhältlich ist, der ein Polymer auf Olefingrundlage und eine Silikonverbindung als essenzielle Komponenten umfasst, wobei ein Teil des Polymers auf Olefingrundlage in dem gleitfähigen Material ein vernetztes Material bildet, das vernetzte Material Domänen zur Dispersion in dem gleitfähigen Material bildet, um eine ungleichmäßige Verteilung der Silikonverbindung in der Extrusionsrichtung zu verhindern, die Restfraktion beim heißen Xylolreflux des gleitfähigen Materials in einem Bereich von 33 bis 75 Gewichtsprozent auf der Grundlage des Gesamtgewichts des gleitfähigen Materials liegt, der Gehalt der Silikonverbindung auf Grundlage des Gesamtgewichts des gleitfähigen Materials in einem Bereich von 5 bis 20 Gewichtsprozent liegt und der mittlere Teilchendurchmesser der Domänen auf dem Querschnitt parallel zur Extrusionsrichtung in einem Bereich von 0,5 bis 150 µm liegt.

Die DE102008055840 A offenbart eine Zusammensetzung, umfassend
a) 0,1 bis 10 Gew.-% eines nicht vernetzten UHMW-Siloxans mit einem mittleren Molekulargewicht oberhalb von 300.000 g/mol und/oder einer kinetischen Viskosität von oberhalb 200.000 mm².s⁻¹ bestimmt nach DIN 51562 bei 40°C,
b) 0,1 bis 5 Gew.-% eines Silikonöls mit einem mittleren Molekulargewicht von 5.000 g/mol bis 100.000 g/mol, und/oder einer kinetischen Viskosität von 100 mm².s⁻¹ bis 150.000 mm².s⁻¹ bestimmt nach DIN 51562 bei 40°C und
c) mindestens ein Polyoxymethylen-Polymer,
   wobei sich die jeweiligen Gewichtsmengen auf das Gesamtgewicht der Zusammensetzung beziehen.
Wobei das nicht vernetzte UHMW- Siloxan und/oder Komponente b) ein Polydimethylsiloxan ist, wobei das nicht vernetzte UHMW- Siloxan ein mittleres Molekulargewicht von 300.000 g/mol bis 1.000.000 g/mol, vorzugsweise vom 500.000 g/mol bis 800.000 g/mol, aufweist. Der Anteil der Komponente a) 0,4 bis 10 Gew.-%, bevorzugt 4 bis 9 Gew.-%, bezogen auf das Gesamtgewicht der Zusammensetzung, umfasst, wobei der Anteil der Komponente b) 0,2 bis 4,5 Gew.-%, vorzugsweise 0,8 bis 4 Gew.-% und insbesondere 1,9 bis 3,5 Gew.-%, jeweils bezogen auf das Gesamtgewicht der Zusammensetzung, beträgt.

Hier setzt die Erfindung ein, die sich die Aufgabe gestellt hat, die Nachteile des Standes der Technik zu überwinden und eine Verschlussanordnung aufzuzeigen, die wirtschaftlich und kostengünstig herstellbar ist, die eine geräuscharme, schnelle sowie schonende Schließbewegung der Verschlusselemente ermöglicht und die ohne zusätzliche Wartungsmaßnahmen eine lange Lebensdauer aufweist.

Erfindungsgemäß wird diese Aufgabe durch die Merkmale des Anspruches 1 gelöst. Weitere vorteilhafte Ausgestaltungen der Erfindung sind in den Unteransprüchen beschrieben.

Die erfindungsgemäße Verschlussanordnung für eine Öffnung eines Schrankmöbels, eines Kühlgerätes, eines Gebäudes und dergleichen mit wenigstens einem Verschlusselement, welches an der Öffnung bewegbar angeordnet ist, wobei wenigstens ein freies Ende des Verschlusselements wenigstens ein, mit einem Führungselement in Wirkverbindung stehendes Profilelement aufweist, wobei der Werkstoff des Profilelementes und / oder des Führungselementes 0,1 Gew.-% bis 30 Gew.-%, bezogen auf das Gesamtgewicht des Werkstoffes eine Komponente (K) aufweist, die der allgemeinen Formel R¹R²R³Si-[O-Si R⁴R⁵]ₙ-O-SiR⁶R⁷R⁸ entspricht, wobei R¹ bis R⁸ gleich oder verschieden voneinander sind und ausgewählt sind aus der Gruppe bestehend aus Wasserstoffatomen und C₁-C₁₀-Alkylgruppen und wobei n einen Wert von 1 bis 8.000 aufweist zeichnet sich dadurch aus, dass der Werkstoff des Profilelementes und/oder des Führungselementes einen Gleitreibungskoeffizient µ von 0,01 bis 0,06 bevorzugt 0,02 bis 0,05 gemäß DIN EN ISO 8295 aufweist. Somit lassen sich erfindungsgemäße Verschlussanordnungen zur Verfügung stellen, die abhängig von der Größe bzw. dem Gewicht immer eine optimale und leichte Bewegung der Verschlussanordnung realisieren können. Hierdurch kann vorteilhafterweise erreicht werden, dass die erforderlichen Verschiebekräfte für die Verschlusselemente deutlich reduziert sind in einer Größenordnung von etwa 20 bis 95 %, bevorzugt 40 bis 80 %.

Ein weiterer Vorteil wird darin gesehen, dass die erfindungsgemäße Verschlussanordnung einen erheblich reduzierten Verschleiß der einzelnen Elemente aufweist. Weiterhin ist die erfindungsgemäße Verschlussanordnung so ausgebildet, dass R¹ bis R⁸ in der allgemeinen Formel der Komponente (K) Methylgruppen (-CH₃) aufweist. Dies führt vorteilhafterweise dazu, dass eine Migration der Komponente (K) aus den einzelnen Elementen der erfindungsgemäßen Verschlussanordnung nahezu ausgeschlossen ist.

Es hat sich weiterhin als vorteilhaft herausgestellt, dass die Komponente (K) ein Molekulargewicht von etwa 200 bis 600.000 g / mol aufweist. Durch diese vorteilhafte Ausgestaltung ist es möglich, sowohl die Profilelemente als auch die Führungselemente so auszubilden, dass die erforderlichen Verschiebekräfte der erfindungsgemäßen Verschlussanordnung sehr gering sind. Ebenfalls vorteilhaft im Rahmen dieser Erfindung ist, dass die Komponente (K) ein Molekulargewicht von etwa 100.000 bis 600.000 g / mol, insbesondere von etwa 300.000 bis 600.000 g / mol aufweist. In dieser vorteilhaften Ausgestaltung sind die Profielemente, die Führungselemente, die Dichtelemente sowie die Gleitelemente so ausgebildet, dass die Verschiebekräfte der erfindungsgemäßen Verschlussanordnung nochmal geringer und auch deren Herstellungskosten niedriger sind.

Es hat sich ebenfalls als vorteilhaft herausgestellt, dass der Werkstoff des Profilelementes und / oder des Führungselementes einen Gleitreibungskoeffizient µ gemäß DIN EN ISO 8295 von 0,01 bis 0,06, bevorzugt 0,02 bis 0,05 bei glatten Oberflächen aufweist. Somit lassen sich erfindungsgemäße Verschlussanordnungen zur Verfügung stellen, die abhängig von der Größe bzw. dem Gewicht immer eine optimale und leichte Bewegung der Verschlussanordnung realisieren können.

In einer weiteren vorteilhaften Ausgestaltung ist die erfindungsgemäße Verschlussanordnung so ausgebildet, dass der Werkstoff des Profilelementes und / oder des Führungselementes nach etwa 80.000 Reibungsbewegungen einen Gleitreibungskoeffizient µ gemäß DIN EN ISO 8295 von 0,01 bis 0,06, bevorzugt 0,02 bis 0,05 bei glatten Oberflächen aufweist. Die erfindungsgemäße Verschlussanordnung weist somit eine wesentlich höhere Verschleißfestigkeit gegenüber dem Stand der Technik auf und zeichnet sich weiterhin dadurch aus, dass sie ohne zusätzliche Wartungsmaßnahmen eine lange Lebensdauer aufweist, ohne dass sich der Gleitreibungskoeffizient µ wesentlich verändert.

Die erfindungsgemäße Verschlussanordnung zeichnet sich weiter dadurch aus, dass das Profilelement und / oder das Führungselement aus einem polymeren Werkstoff hergestellt ist. Unter polymerem Werkstoff sind Materialien gemeint, wie Polyvinylchlorid (PVC); Polyolefin, wie Polypropylen (PP) oder Polyethylen (PE); styrolbasiertes Polymer, wie Polystyrol (PS) oder Styrol-Butadien-Copolymer mit überwiegendem Styrolanteil (SB) oder Acrylnitril-Styrol-Acrylester-Copolymere (ASA) oder Acrylnitril-Butadien-Styrol-Copolymere (ABS) oder Styrolacrylnitril (SAN); Polybutylentherephthalat (PBT); Polyethylentherephthalat (PET); Polyoxymethylen (POM); Polyamid (PA); Polymethylmethacrylat (PMMA); Polyphenylenoxid (PPO); Polyetheretherketon (PEEK); Polyphenylensulfid (PPS); Liquid Crystal Polymer (LCP); Polyamidimide (PAI); Polyvinylidenfluorid (PVDF); Polyphenylsulfon (PPSU); Polyaryletherketon (PAEK); Polyacrylnitril (PAN); Polychlortrifluorethylen (PCTFE); Polyetherketon (PEK); Polyimid (PI); Polyisobuten (PIB); Polyphthalamid (PPA); Polypyrrol PPY);Polytetrafluorethylen (PTFE); Polyurethan (PUR); Polyvinylalkohol (PVA); Polyvinylacetat (PVAC); Polyvinylidenchlorid (PVDC); sowie Mischungen aus wenigstens zwei dieser Materialien. Dabei können dem polymeren Werkstoff des Profilelementes und/ des Führungselementes geeignete Füll- und / oder Verstärkungsstoffe beigemischt sein, die die mechanischen Eigenschaften positiv beeinflussen insbesondere Glasfasern, Glaskugeln aber auch Füllstoffe wie Kreide, Teflon und dergleichen. Die Füll- und / oder Verstärkungsstoffe sind dabei in Mengen von etwa 5 bis 50 Gew.-%, vorzugsweise 10 bis 35 Gew.-%, bezogen auf die Gesamtmasse, enthalten.

Die erfindungsgemäße Verschlussanordnung weist weiterhin am Profilelement und / oder am Führungselement wenigstens ein Distanzelement auf. Hierdurch ist es möglich, eine erfindungsgemäße Verschlussanordnung bereitzustellen, die neben einer vollflächigen Anlage der Verschlusselemente an den Führungselementen auch eine punktuelle Anlage mit noch weiter reduzierten Verschiebekräften für Verschlusselemente ermöglicht.

In einer weiteren vorteilhaften Ausgestaltungsform der erfindungsgemäßen Verschlussanordnung ist am Profilelement und / oder am Führungselement wenigstens ein Gleitelement angeordnet. Dieses führt vorteilhafterweise dazu, dass die für die Bewegung der Verschlusselemente erforderlichen Verschiebekräfte der erfindungsgemäßen Verschlussanordnung reduziert sind.

Ein weiterer Vorteil der erfindungsgemäßen Verschlussanordnung wird darin gesehen, dass am Profilelement und / oder am Führungselement wenigstens ein Dichtelement angeordnet ist. Dies führt vorteilhafterweise dazu, dass beispielsweise beim Einsatz der Verschlussanordnung in einem Kühlgerät die gekühlte Luft im Innenraum nicht über die Verschlussanordnung in den warmen Verkaufsraum entweichen kann.

Es hat sich weiterhin als vorteilhaft herausgestellt, dass das Dichtelement einen Spalt zwischen dem Profilelement und dem Führungselement luftdicht und / oder flüssigkeitsdicht verschließt, was beispielsweise die Energiekosten beim Einsatz der erfindungsgemäßen Verschlussanordnung in einem Kühlgerät reduziert.

Weiterhin als vorteilhaft erweist sich, dass das Gleitelement und/oder das Distanzelement und/oder das Dichtelement wenigstens teilweise aus einem elastischen Werkstoff hergestellt ist.

Dabei hat es sich insbesondere als vorteilhaft herausgestellt, dass das Gleitelement und/oder das Distanzelement und/oder das Dichtelement aus einem weichelastischen, polymeren Werkstoff hergestellt ist, der eine Mischung umfasst, die mindestens einen natürlichen Kautschuk, Polyisoprenkautschuk, Poly(Styrol-co-butadien)-Kautschuk (SBR), Polybutadienkautschuk (BR), Poly(lsopren-cobutadien)-Kautschuk (IBR), Styrol-Isopren-Butadien-Kautschuk (SIBR), Ethylen-Propylen-Kautschuk (EPR), Ethylen-Propylen-DienKautschuk (EPDM), Polysulfid, Isobutylen/Cyclopentadien-Copolymerkautschuk, Isobutylen/Methylcyclopentadien-Copolymer-Kautschuk, Nitrilkautschuk, Propylenoxidpolymer, sternverzweigten Butylkautschuk und halogenierten, sternverzweigten Butylkautschuk, bromierten Butylkautschuk, chlorierten Butylkautschuk, sternverzweigten Polyisobutylenkautschuk, sternverzweigten, bromierten Butyl(Polyisobutylen/Isopren-Copolymer)-Kautschuk, Poly(lsobutylen-co-p-methylstyrol) und halogeniertes Poly(lsobutylen-co-p-methylstyrol), halogeniertes Poly(Isobutylen-co-isopren-co-p-methylstyrol), Poly(Isobutylen-co-isopren-co-styrol), halogeniertes Poly(Isobutylen-co-isopren-co-styrol), Poly(Isobutylen-co-isopren-co-α-methylstyrol), halogeniertes Poly(Isobutylen-co-isopren-co-α-methylstyrol) oder Mischungen davon enthält.
Dies führt neben der einfachen und kostengünstigen Herstellung derartiger Dichtelemente zu optimalen Dichtfunktionen und ebenfalls reduzierten Verschiebekräften der Verschlusselemente.

Es liegt jedoch auch im Rahmen der Erfindung dass das Gleitelement und/oder das Distanzelement und/oder das Dichtelement aus einem thermoplastischen Elastomer hergestellt ist wie eine gehärte Elastomerzusammensetzung, ausgewählt aus der Gruppe der Thermoplastischen Elastomere bspw. auf Olefinbasis und/oder auf Urethanbasis, der vernetzten thermoplastischen Elastomere auf Olefinbasis, der Thermoplastischen Copolyester, der Styrol-Blockcopolymere (SBS, SEBS, SEPS, SEEPS und MBS) sowie der Thermoplastischen Copolyamide, der weichmacherhaltigen Werkstoffe sowie aus Mischungen dieser.

Die erfindungsgemäße Verschlussanordnung ist weiterhin vorteilhaft so ausgebildet, dass der Werkstoff des Distanzelementes und / oder des Gleitelementes und / oder des Dichtelementes wenigstens teilweise 0,1 Gew.-% bis 30 Gew.-%, bevorzugt 1 Gew.-% bis 15 Gew.-%, bezogen auf das Gesamtgewicht des Werkstoffs, eine Komponente (K) aufweist, die der allgemeinen Formel R¹R²R³Si-[O-Si R⁴R⁵]ₙ-O-SiR⁶R⁷R⁸ entspricht, wobei R¹ bis R⁸ gleich oder verschieden voneinander sind und ausgewählt sind aus der Gruppe bestehend aus Wasserstoffatomen und C₁-C₁₀-Alkylgruppen aufweist, wobei (n) einen Wert von 1 bis 8.000 aufweist. Durch diese vorteilhafte Ausgestaltung kann eine erfindungsgemäße Verschlussanordnung zur Verfügung gestellt werden, deren einzelne Elemente jeweils wirtschaftlich und kostengünstig herstellbar sind, die eine geräuscharme schnelle sowie schonende Schließbewegung der Verschlusselemente ermöglichen und die ohne zusätzliche Wartungsmaßnahmen eine lange Lebensdauer aufweisen, also bisher aus dem Stand der Technik bekannte Verschlussanordnungen.

Die erfindungsgemäße Verschlussanordnung soll nun an Ausführungsbeispielen, die die Erfindung nicht einschränken, näher beschrieben werden.

Es zeigen:
- Fig. 1:: perspektivische Darstellung eines Kühlgerätes mit einer erfindungsgemäßen Verschlussanordnung;
- Fig. 2:: Schnittdarstellung einer Wand eines Kühlgerätes mit einer erfindungsgemäßen Verschlussanordnung;
- Fig. 3:: Schnittdarstellung einer Wand eines weiteren Kühlgerätes mit einer erfindungsgemäßen Verschlussanordnung;
- Fig. 4:: perspektivische Darstellung eines Schrankmöbels mit einer erfindungsgemäßen Verschlussanordnung.

In der Fig. 1 ist eine Verschlussanordnung 1 für eine Öffnung 2 eines Kühlgerätes dargestellt.

Das an sich bekannte Kühlgerät weist insgesamt vier Außenwände 11 auf, die durch ihre rechtwinklige Anordnung zueinander den Aufbewahrungsraum für das Kühlgut bilden.
Die Öffnung 2 des Kühlgerätes wird durch eine Verschlussanordnung 1 verdeckt, die in diesem Ausführungsbeispiel aus zwei gegeneinander verschiebbaren Verschlusselementen 4 besteht, die in Führungselementen 3 führbar gelagert sind. Die Führungselemente 3 sind in an den Außenwänden 11 angebrachten Rahmenelementen 14 angeordnet.
Die Verschlusselemente 4 sind in diesem Ausführungsbeispiel so ausgebildet, dass das an der linken Seite des Kühlgerätes angeordnete Verschlusselement 4 aus einem Rahmen 5 besteht, welcher eine Platte 40 aus einem transparenten Material beispielsweise aus Glas umfasst.
Das Verschlusselement 4 an der rechten Seite des Kühlgerätes weist einen Rahmen 5 auf, der aus vier miteinander stoffschlüssig verbundenen Profilelementen 9 hergestellt ist, welcher eine Platte 40 aus dem transparenten, polymeren Material Polycarbonat umfasst.

Die Verschlusselemente 4 sind in diesem Ausführungsbeispiel horizontal an den Führungselementen 3 gegeneinander bewegbar angeordnet, so dass das auf der rechten Seite des Kühlgerätes dargestellte Verschlusselement 4 beim Öffnen über das auf der linken Seite des Kühlgerätes dargestellte Verschlusselement 4 bewegbar ist.

In der Fig. 2 ist eine Schnittdarstellung einer Wand 10 eines Kühlgerätes gemäß der Fig. 1 mit einer erfindungsgemäßen Verschlussanordnung 1 dargestellt.

Die Wand 10 des Kühlgerätes besteht aus einer Außenwand 11, einer Innenwand 12 und einem dazwischen angeordneten Isolierelement 13. An der oberen Schmalseite der Wand 10 ist ein Rahmenelement 14 angeordnet, welches in diesem Ausführungsbeispiel das freie Ende der Außenwand 11 übergreift und am freien Ende der Innenwand 12 stirnseitig angeordnet ist.

Die Verschlussanordnung 1 für die Öffnung 2 des Kühlgerätes weist zwei Verschlusselemente 4 auf, welche an der Öffnung 2 bewegbar in dem Führungselement 3 geführt sind. Das Führungselement 3 ist in diesem Ausführungsbeispiel so ausgebildet, dass es zwei nebeneinander angeordnete, etwa U-förmige Führungsbahnen 31, 32 aufweist.
An den freien Enden des Verschlusselementes 4 sind Profilelemente 9 angeordnet, die jeweils in den U-förmigen Führungsbahnen 31, 32 des Führungselements 3 bewegbar angeordnet sind.
Die Verschlusselemente 4 sind in diesem Ausführungsbeispiel so ausgebildet, dass das Profilelement 9 eine etwa U-förmige Aufnahme für die Platte 40 aufweist, wobei die Platte 40 als transparente Glasscheibe ausgebildet ist.

Die erfindungsgemäße Verschlussanordnung 1 ist in diesem Ausführungsbeispiel weiterhin so ausgebildet, dass das Profilelement 9 an wenigstens einer seiner dem Führungselement 3 zugewandten Seite ein Distanzelement 6 aufweist. Dieses Distanzelement 6 ist so ausgebildet und angeordnet, dass diese Seite des Profilelements 9 vom Führungselement 3 beabstandet angeordnet ist.
Weiterhin ist das Distanzelement 6 im Querschnitt etwa kreisförmig ausgebildet und weist eine Dicke von etwa 0,5 bis 2,5 mm auf. Über die Länge des Profilelementes 9 sind jeweils mehrere nebeneinander angeordnete Distanzelemente 6 angeordnet.

In diesem Ausführungsbeispiel ist das Profilelement 9 aus dem polymeren Werkstoff Acrylnitril-Butadien-Styrol (ABS) hergestellt und weist etwa 5 Gew.-%, bezogen auf das Gesamtgewicht einer Komponente (K) auf, die der allgemeinen Formel R¹R²R³Si-[O-Si R⁴R⁵]ₙ-O-SiR⁶R⁷R⁸ entspricht, wobei R¹ bis R⁸ gleich sind und ausgewählt sind aus der Gruppe bestehend aus Wasserstoffatomen und C₁-C₁₀-Alkylgruppen, wobei n einen Wert von größer 1000 aufweist. In diesem Ausführungsbeispiel weist die Komponente (K) weiterhin ein Molekulargewicht von etwa 300.000 g/mol auf.

Weiterhin ist die erfindungsgemäße Verschlussanordnung 1 in diesem Ausführungsbeispiel so ausgebildet, dass der Werkstoff des Distanzelementes 6 wenigstens teilweise 1 Gew.-% bezogen auf das Gesamtgewicht eine Komponente (K) aufweist, die der allgemeinen Formel R¹R²R³Si-[O-Si R⁴R⁵]ₙ-O-SiR⁶R⁷R⁸ entspricht, wobei R¹ bis R⁸ verschieden voneinander sind und ausgewählt aus der Gruppe bestehend aus Wasserstoffatomen und C₁-C₁₀-Alkylgruppen, wobei n einen Wert von größer 1000 aufweist.

Das Führungselement 3 ist in diesem Ausführungsbeispiel dem polymeren Werkstoff Polyvinylchlorid (PVC) hergestellt.

Das Verschlusselement 4 der erfindungsgemäßen Verschlussanordnung 1 ist vorteilhafterweise so ausgebildet, dass die Verschlusselemente 4 im bestimmungsgemäßen Einsatz des Kühlgerätes mit geringen Verschiebekräften hin und her bewegbar sind.
Weiterhin vorteilhaft bei der erfindungsgemäßen Verschlussanordnung 1 in diesem Ausführungsbeispiel wird gesehen, dass das Öffnen bzw. Verschließen der Öffnung 2 des Kühlgerätes über einen langen Zeitraum problemlos und ohne zusätzliche Wartungsmaßnahmen an dem Verschlusselement 4, dem Führungselement 3 und dergleichen möglich ist.

In diesem Ausführungsbeispiel weist der Werkstoff des Profilelements 9 einen Gleitreibungskoeffizient µ gemäß DIN EN ISO 8295 von 0,02 bei glatten Oberflächen auf.
Die erfindungsgemäße Verschlussanordnung 1 zeichnet sich bei bestimmungsgemäßen Gebrauch in diesem Kühlgerät dadurch aus, dass der Werkstoff des Profilelements 9 nach etwa 80.000 Reibungsbewegungen einen Gleitreibungskoeffizient µ gemäß DIN EN ISO 8295 von 0,04 aufweist. Hierdurch kann eine wirtschaftlich und kostengünstig herstellbare, erfindungsgemäße Verschlussanordnung 1 realisiert werden, die ohne zusätzliche Wartungsmaßnahmen eine lange Lebensdauer aufweist und bei der das Öffnen bzw. Verschließen der Öffnung 2 des Kühlgeräts mit erheblich reduzierten Verschiebekräften möglich ist. In diesem Ausführungsbeispiel ist eine Reduzierung der Verschiebekräfte des Verschlusselementes 4 von etwa 40 bis 50 % realisierbar.

In der Fig. 3 ist eine Schnittdarstellung einer Wand 10 eines weiteren Kühlgerätes mit einer erfindungsgemäßen Verschlussanordnung 1 dargestellt.

Das Kühlgerät weist in diesem Ausführungsbeispiel eine einschichtige Wand 10 auf, die an ihrem einem freien Ende etwa treppenartig angeordnete Führungselemente 3 aufweist.

Die Verschlussanordnung 1 ist in diesem Ausführungsbeispiel so ausgebildet, dass sie zwei übereinander angeordnete Verschlusselemente 4 aufweist, welche eine Öffnung 2 des Kühlgerätes verschließen und die im Führungselement 3 verschieblich gelagert sind.
Die erfindungsgemäße Verschlussanordnung 1 weist zwei etwa gleichartig ausgebildete Verschlusselemente 4 auf, welche ein Platte 40 aus dem transparenten polymeren Material Polymethylmethacrylat (PMMA) aufweisen, die an ihren freien Enden jeweils an einem Profilelement 9 angeordnet sind.

Das Profilelement 9 ist in diesem Ausführungsbeispiel im Querschnitt etwa U-förmig ausgebildet und umgreift mit seinen beiden Schenkeln jeweils ein freies Ende der Platte 40 des Verschlusselements 4.

Das Führungselement 3 ist in diesem Ausführungsbeispiel im Querschnitt ebenfalls U-förmig ausgebildet und überdeckt das Profilelement 9 des Verschlusselementes 4 vollflächig.

Das Profilelement 9 des Verschlusselementes 4 ist in diesem Ausführungsbeispiel stoffschlüssig über an sich bekanntes Kleben mit der Platte 40 des Verschlusselementes 4 verbunden und weist an seinen der Platte 40 gegenüberliegenden freien Enden ein Dichtelement 7 sowie ein Gleitelement 8 auf.

Das Dichtelement 7 des Profilelements 9 ist in diesem Ausführungsbeispiel aus dem polymeren Material Polyethylen (PE) hergestellt und über die gesamte Länge des Profilelementes 9 an diesem angeordnet. Das Dichtelement 7 ist formschlüssig am Profilelement 9 angeordnet und als Hohlkammerprofil mit einer Hohlkammer 70 ausgebildet.

An den dem Dichtelement 7 gegenüberliegenden freien Ende des Profilelements 9 des Verschlusselements 4 ist ein Gleitelement 8 angeordnet, welches ebenfalls über die gesamte Länge des Profilelements 9 an diesem angeordnet und im Querschnitt etwa halbkreisförmig ausgebildet ist.
Das Gleitelement 8 weist 2 Gew.-%, bezogen auf das Gesamtgewicht des Werkstoffes, einer Komponente (K) auf, die der allgemeinen Formel R¹R²R³Si-[O-Si R⁴R⁵]ₙ-O-SiR⁶R⁷R⁸ entspricht, wobei R¹-R⁸ gleich sind und ausgewählt sind aus der Gruppe bestehender aus Wasseratomen und C₁-C₁₀-Alkylgruppen, wobei n einen Wert von größer 1000 aufweist. Die Komponente (K) des des Werkstoffes des Gleitelementes 8 weist ein Molekulargewicht von etwa 400.000 g/mol auf.

Das Dichtelement 7 weist in diesem Ausführungsbeispiel etwa 4 Gew.-%, bezogen auf das Gesamtgewicht des Werkstoffes eine Komponente (K) auf, die der allgemeinen Formel R¹R²R³Si-[O-Si R⁴R⁵]ₙ-O-SiR⁶R⁷R⁸ entspricht, wobei R¹-R⁸ verschieden voneinander sind und ausgewählt sind aus der Gruppe aus Wasserstoffatomen und C₁-C₁₀-Alkylgruppen, wobei n einen Wert von größer 1000 aufweist. Die Komponente (K) des des Werkstoffes des Dichtelementes 7weist ein Molekulargewicht von etwa 500.000 g/mol auf.

Weiterhin ist in diesem Ausführungsbeispiel das Führungselement 3 aus dem polymeren Werkstoff Polyvinylchlorid (PVC) hergestellt und weist 5 Gew.-%, bezogen auf das Gesamtgewicht, des Werkstoffes des Führungselements 3 eine Komponente (K) auf, die der allgemeinen Formel R¹R²R³Si-[O-Si R⁴R⁵]ₙ-O-SiR⁶R⁷R⁸ entspricht, wobei R¹-R⁸ gleich sind und Methylgruppen (CH₃) aufweist, wobei n einen Wert von größer 1000 aufweist. Die Komponente (K) des des Werkstoffes des Führungselementes 3 weist ein Molekulargewicht von etwa 600.000 g/mol auf.

Durch diese vorteilhafte Ausgestaltung weist der Werkstoff des Führungselements 3 einen Gleitreibungskoeffizient µ gemäß DIN EN ISO 8295 von 0,03 auf.
Weiterhin ist die erfindungsgemäße Verschlussanordnung 1 in diesem Ausführungsbeispiel so ausgebildet, dass der Werkstoff des Gleitelementes 8 nach etwa 80.000 Reibungsbewegungen einen Gleitreibungskoeffizient µ gemäß DIN EN ISO 8295 von etwa 0,03 bei glatten Oberflächen aufweist.
In Fig. 4 ist eine perspektivische Darstellung eines Schrankmöbels mit einer erfindungsgemäßen Verschlussanordnung 1 dargestellt.
Der Schrankmöbel weist einen Unterboden 24 auf, an den die Seitenwand 21, die Seitenwand 23 und die Rückwand 25 befestigt sind. An den dem Unterboden 24 gegenüberliegenden freien Enden der Seitenwand 21, 23 und der Rückwand 25 ist der Oberboden 22 angeordnet. Der Unterboden 24, die Seitenwand 21, 23 und der Oberboden 22 begrenzen eine Öffnung 2 des Schrankmöbels.

An der Öffnung 2 des Schrankmöbels ist eine erfindungsgemäße Verschlussanordnung 1 angeordnet, welche ein Verschlusselement 4 aufweist.
Das Verschlusselement 4 ist in diesem Ausführungsbeispiel in einem Führungselement 3 bewegbar angeordnet, wobei das Führungselement 3 sowohl im Unterboden 24 als auch im Oberboden 22 des Schrankmöbels angeordnet ist.

Das Verschlusselement 4 ist in diesem Ausführungsbeispiel aus mehreren miteinander beweglich verbundenen zweiten Profilelementen 42 gebildet und als an sich bekannte Rollladenmatte ausgebildet. Das Verschlusselement 4 ist horizontal in der Öffnung 2 des Schrankmöbels in den Führungselementen 3 bewegbar angeordnet und von einer nicht dargestellten geschlossenen Stellung an der Seitenwand 23 in die dargestellte Offenstellung bewegbar.

Das Führungselement 3 ist in diesem Ausführungsbeispiel im Querschnitt U-förmig ausgebildet und nimmt die jeweils freien Enden der Profilelemente 42 des Verschlusselements 4 auf.

Die Verschlussanordnung 1 für die Öffnung 2 eines Schrankmöbels ist so ausgebildet, dass der Werkstoff des Führungselements 3 etwa 5 Gew.-%, bezogen auf das Gesamtgewicht des Werkstoffes, eine Komponente (K) aufweist, die der allgemeinen Formel R¹R²R³Si-[O-Si R⁴R⁵]ₙ-O-SiR⁶R⁷R⁸ entspricht, wobei R¹-R³ verschieden voneinander gewählt sind und ausgewählt sind aus der Gruppe bestehend aus Wasserstoffatomen und C₁-C₁₀-Alkylgruppen, wobei n einen Wert von größer 1000 aufweist.
Das Führungselement 3 ist in diesem Ausführungsbeispiel aus dem polymeren Werkstoff Polypropylen hergestellt, wobei R¹-R³ in der allgemeinen Formel der Komponente (K) Methylgruppen (CH₃) aufweist und ein Molekulargewicht von etwa 100.000 g / mol aufweist.

Es hat sich als äußerst vorteilhaft herausgestellt, dass der Werkstoff des Führungselementes 3 etwa 5 Gew.-% der Komponente (K) aufweist, da bei bestimmungsgemäßen Gebrauch des Schrankmöbels und dem Öffnen bzw. Schließen des Verschlusselements 4 der Werkstoff des Führungselements 3 nach etwa 80.000 Reibungsbewegungen immer noch einen Gleitreibungskoeffizienten µ gemäß DIN EN ISO 8295 von 0,06 bei glatten Oberflächen aufweist, während im bekannten Stand der Technik derartige Führungselemente wesentlich höhere Gleitreibungskoeffizienten aufweisen bzw. einen erhöhten abrasiven Materialverschleiß aufweisen.

Es liegt jedoch auch im Rahmen der Erfindung, dass der Werkstoff des Profilelements 42 des Verschlusselements 4 etwa 10 Gew.-%, bezogen auf das Gesamtgewicht des Werkstoffes, eine Komponente (K) aufweist, die der allgemeinen Formel R¹R²R³Si-[O-Si R⁴R⁵]ₙ-O-SiR⁶R⁷R⁸ entspricht, wobei R¹-R⁸ gleich oder verschieden voneinander gewählt sind und ausgewählt sind aus der Gruppe bestehend aus Wasserstoffatomen und C₁-C₁₀-Alkylgruppen.

Durch die erfindungsgemäße Verschlussanordnung 1, welche sich wirtschaftlich und kostengünstig herstellen lässt, ist somit eine geräuscharme, schnelle und schonende Schließbewegung der Verschlusselemente 4 von Schrankmöbeln, Kühlgeräten, Gebäuden und dergleichen möglich, wobei diese ohne zusätzliche Wartungsmaßnahmen eine lange Lebensdauer aufweisen.

Die erfindungsgemäße Verschlussanordnung 1 zeichnet sich weiterhin dadurch aus, dass sie eine wesentlich höhere Verschleißfestigkeit aufweist und das nahezu keine Veränderung des Gleitreibungskoeffizienten µ gemäß DIN EN ISO 8295 bei einer Dauerbelastung beispielsweise nach etwa 80.000 Reibungsbewegungen nachweisbar ist.

Ein weiterer Vorteil der erfindungsgemäßen Verschlussanordnung 1 besteht darin, dass bei bestimmungsgemäßen Gebrauch insbesondere bei Kühlgeräten durch die Anwendung von Reinigungsmitteln bzw. Chemikalien keine Beeinträchtigung des Gleitreibungskoeffizienten µ gemäß DIN EN ISO 8295 erfolgt und das die Verschlusselemente 4 auch nach mehrmonatiger Dauerbelastung immer noch mit sehr geringen Verschiebekräften bedienbar sind.

## Patentansprüche

1. Verschlussanordnung (1) für eine Öffnung (2) eines Schrankmöbels, eines Kühlgerätes, eines Gebäudes und dergleichen, mit wenigstens einem Verschlusselement (4), welches an der Öffnung (2) bewegbar angeordnet ist, wobei wenigstens ein freies Ende des Verschlusselements (4) wenigstens ein, mit einem Führungselement (3) in Wirkverbindung stehendes Profilelement (9) aufweist, wobei der Werkstoff des Profilelementes (9) und/oder des Führungselementes (3) 0,1 Gew.-% bis 30 Gew.-%, bezogen auf das Gesamtgewicht des Werkstoffs, eine Komponente (K) aufweist, die der allgemeinen Formel
R¹R²R³Si-[O-Si R⁴R⁵]ₙ-O-SiR⁶R⁷R⁸
entspricht, wobei R¹ bis R⁸ gleich oder verschieden voneinander sind und ausgewählt sind aus der Gruppe bestehend aus Wasserstoffatomen und C₁-C₁₀-Alkylgruppen, wobei n einen Wert von 1 bis 8.000 aufweist, **dadurch gekennzeichnet, dass** der Werkstoff des Profilelementes (9) und/oder des Führungselementes (3) einen Gleitreibungskoeffizient µ von 0,01 bis 0,06 bevorzugt 0,02 bis 0,05 gemäß DIN EN ISO 8295 aufweist.

2. Verschlussanordnung (1) nach Anspruch 1, **dadurch gekennzeichnet, dass** R¹ bis R⁸ in der allgemeinen Formel der Komponente (K) Methylgruppen (-CH₃) aufweist.

3. Verschlussanordnung (1) nach einem der vorhergehenden Ansprüche, **dadurch gekennzeichnet, dass** Komponente (K) ein Molekulargewicht von etwa 200 bis 600.000 g/mol aufweist.

4. Verschlussanordnung (1) nach einem der vorhergehenden Ansprüche, **dadurch gekennzeichnet, dass** der Werkstoff des Profilelementes (9) und/oder des Führungselementes (3) nach etwa 80.000 Reibungsbewegungen einen Gleitreibungskoeffizient µ von 0,01 bis 0,06, bevorzugt 0,02 bis 0,05, gemäß DIN EN ISO 8295 aufweist.

5. Verschlussanordnung (1) nach einem der vorhergehenden Ansprüche, **dadurch gekennzeichnet, dass** am Profilelement (9) und / oder am Führungselement (3) wenigstens ein Distanzelement (6) angeordnet ist.

6. Verschlussanordnung (1) nach einem der vorhergehenden Ansprüche, **dadurch gekennzeichnet, dass** am Profilelement (9) und / oder am Führungselement (3) wenigstens ein Gleitelement (8) angeordnet ist.

7. Verschlussanordnung (1) nach einem der vorhergehenden Ansprüche, **dadurch gekennzeichnet, dass** am Profilelement (9) und / oder am Führungselement (3) wenigstens ein Dichtelement (7) angeordnet ist.

8. Verschlussanordnung (1) nach Anspruch 5 bis 7, **dadurch gekennzeichnet, dass** der Werkstoff des Distanzelementes (6) und/oder des Gleitelementes (8) und/oder des Dichtelementes (7) wenigstens teilweise 0,1 Gew.-% bis 30 Gew.-%, bezogen das Gesamtgewicht des Werkstoffes, eine Komponente (K) aufweist, die der allgemeine Formel R¹R²R³Si-[O-Si R⁴R⁵]ₙ-O-SiR⁶R⁷R⁸ entspricht, wobei R¹ bis R⁸ gleich oder verschieden voneinander sind und ausgewählt sind aus der Gruppe bestehend aus Wasserstoffatomen und C₁-C₁₀-Alkylgruppen, wobei n einen Wert von 1 bis 8.000 aufweist.

## Claims

1. Closure arrangement (1) for an opening (2) of a cupboard, a refrigeration appliance, a building and the like, having at least one closure element (4), which is arranged movably on the opening (2), wherein at least one free end of the closure element (4) comprises at least one profile element (9) operatively connected to a guide element (3), wherein the material of the profile element (9) and/or of the guide element (3) comprises 0.1 wt.% to 30 wt.%, based on the total weight of the material, of a component (K), which corresponds to the general formula
R¹R²R³Si-[O-Si R⁴R⁵]ₙ-O-SiR⁶R⁷R⁸
wherein R1 to R8 are identical or different from one another and are selected from the group consisting of hydrogen atoms and C1 - C10 alkyl groups, wherein n has a value of 1 to 8000, **characterised in that** the material of the profile element (9) and/or of the guide element (3) has a sliding friction coefficient µ of 0.01 to 0.06, preferably 0.02 to 0.05, according to DIN EN ISO 8295.

2. Closure arrangement (1) according to claim 1, **characterised in that** R1 to R8 in the general formula of component (K) comprise methyl groups (-CH3).

3. Closure arrangement (1) according to one of the preceding claims, **characterised in that** component (K) has a molecular weight of approximately 200 to 600 000 g/mol.

4. Closure arrangement (1) according to one of the preceding claims, **characterised in that** the material of the profile element (9) and/or of the guide element (3) after approximately 80 000 frictional movements has a sliding friction coefficient µ of 0.01 to 0.06, preferably 0.02 to 0.05, according to DIN EN ISO 8295.

5. Closure arrangement (1) according to one of the preceding claims, **characterised in that** at least one spacer element (6) is arranged on the profile element (9) and/or on the guide element (3).

6. Closure arrangement (1) according to one of the preceding claims, **characterised in that** at least one sliding element (8) is arranged on the profile element (9) and/or on the guide element (3).

7. Closure arrangement (1) according to one of the preceding claims, **characterised in that** at least one sealing element (7) is arranged on the profile element (9) and/or on the guide element (3).

8. Closure arrangement (1) according to claim 5 to 7, **characterised in that** the material of the spacer element (6) and/or of the sliding element (8) and/or of the sealing element (7) at least partially comprises 0.1 wt.% to 30 wt.%, based on the total weight of the material, of a component (K), which corresponds to the general formula R1R2R3Si-[O-Si R4R5]n-O-SiR6R7R8, wherein R1 to R8 are identical or different from one another and are selected from the group consisting of hydrogen atoms and C1 - C10 alkyl groups, wherein n has a value of 1 to 8 000.

## Revendications

1. Dispositif de fermeture (1) destiné à une ouverture (2) d'une armoire, d'un appareil réfrigérant, d'un bâtiment et similaires, comprenant au moins un élément de fermeture (4), qui est disposé mobile sur l'ouverture (2), au moins une extrémité libre de l'élément de fermeture (4) comportant au moins un élément profilé (9), qui se trouve en liaison fonctionnelle avec un élément de guidage (3), le matériau de l'élément profilé (9) et/ou de l'élément de guidage (3) comportant 0,1 % en poids à 30 % en poids, par rapport au poids total du matériau, d'un composant (K), qui correspond à la formule générale
R¹R²R³Si-[O-Si R⁴R⁵]ₙ-O-SiR⁶R⁷R⁸
où R1 à R8 sont identiques ou différents les uns des autres et sont choisis dans le groupe constitué d'atomes d'hydrogène et de groupements alkyles en C1 - C10, n présentant une valeur de 1 à 8000, **caractérisé en ce que** le matériau de l'élément profilé (9) et/ou de l'élément de guidage (3) présente un coefficient de frottement dynamique µ de 0,01 à 0,06, de préférence 0,02 à 0,05, selon DIN EN ISO 8295.

2. Dispositif de fermeture (1) selon la revendication 1, **caractérisé en ce que** R1 à R8 dans la formule générale du composant (K) comporte des groupes méthyles (-CH3).

3. Dispositif de fermeture (1) selon l'une des revendications précédentes, **caractérisé en ce que** le composant (K) présente un poids moléculaire d'environ 200 à 600 000 g/mol.

4. Dispositif de fermeture (1) selon l'une des revendications précédentes, **caractérisé en ce que** le matériau de l'élément profilé (9) et/ou de l'élément de guidage (3) présente, après environ 80 000 mouvements de frottement, un coefficient de frottement dynamique µ de 0,01 à 0,06, de préférence 0,02 à 0,05, selon DIN EN ISO 8295.

5. Dispositif de fermeture (1) selon l'une des revendications précédentes, **caractérisé en ce qu'**au moins un élément d'écartement (6) est disposé sur l'élément profilé (9) et/ou sur l'élément de guidage (3).

6. Dispositif de fermeture (1) selon l'une des revendications précédentes, **caractérisé en ce qu'**au moins un élément de glissement (8) est disposé sur l'élément profilé (9) et/ou sur l'élément de guidage (3).

7. Dispositif de fermeture (1) selon l'une des revendications précédentes, **caractérisé en ce qu'**au moins un élément d'étanchéité (7) est disposé sur l'élément profilé (9) et/ou sur l'élément de guidage (3).

8. Dispositif de fermeture (1) selon les revendications 5 à 7, **caractérisé en ce que** le matériau de l'élément d'écartement (6) et/ou de l'élément de glissement (8) et/ou de l'élément d'étanchéité (7) comporte au moins en partie 0,1 % en poids à 30 % en poids, par rapport au poids total du matériau, d'un composant (K), qui correspond à la formule générale R1R2R3Si-[O-Si R4R5]n-O-SiR6R7R8, où R1 à R8 sont identiques ou différents les uns des autres et sont choisis dans le groupe constitué d'atomes d'hydrogène et de groupements alkyles en C1 - C10, n présentant une valeur de 1 à 8000.
